# FASCICULE DE BREVET EUROPEEN

(11) **EP 4 090 605 B1**
(45) Date de publication et mention de la délivrance du brevet: **06.03.2024**
(21) Numéro de dépôt: 21719694.8
(22) Date de dépôt: 14.01.2021
(51) Int. Cl.: B65D 43/02, B65D 21/02

(54) **EMBALLAGE**
VERPACKUNG
PACKAGING

(30) Priorité: 17.01.2020 FR 2000443
(43) Date de publication de la demande: 23.11.2022
(73) Titulaire: ROQUETTE FRERES, 62136 Lestrem (FR)
(72) Inventeur: HAON, Bruno, 62136 LA COUTURE (FR); LEMAIRE, Gauthier, 59134 FOURNES EN WEPPE (FR); FAIDEAU, Marine, 62840 LAVENTIE (FR); MUGNIER, Jérôme, 71290 L'Abergement de Cuisery (FR); NAVORET, Stéphane, 39200 SAINT CLAUDE (FR)
(74) Mandataire: Plasseraud IP
(86) Numéro de dépôt international: PCT/FR2021/050065
(87) Numéro de publication internationale: WO 2021/144537

(56) Documents cités:
- WO-A1-2019/111060
- FR-A1- 3 081 449
- US-A- 5 437 386

## Description

L'invention est relative à un emballage, comprenant d'une part, un récipient présentant des parois latérales se rencontrant en des coins, un fond et une ouverture supérieure, ainsi qu'un couvercle destiné à obturer l'ouverture supérieure du récipient.

### Domaine technique

Le domaine de l'invention est celui des emballages plastiques obtenus classiquement par moulage par injection du couvercle et du récipient, et coopérant l'un et l'autre de manière élastique.

### Technique antérieure

Il est connu de l'état de la technique un emballage dans lequel le récipient et le couvercle présentent respectivement une première partie d'engagement, au niveau de l'ouverture supérieure du récipient, et une deuxième partie d'engagement, en périphérie du couvercle destiné à s'emboiter l'une dans l'autre, de manière élastique.

La première partie d'engagement du récipient comprend une arête dirigée vers l'extérieur, et s'étendant sur la périphérie, la deuxième partie d'engagement du couvercle étant pourvue d'une arête, dirigée vers l'intérieur, disposée sur une jupe de la deuxième partie d'engagement, qui est à même de s'accrocher en dessous de l'arête dirigée vers l'extérieur du récipient, pour assurer le verrouillage du couvercle sur le conteneur.

L'arête du récipient dirigée vers l'extérieur, d'une part, et l'arête du couvercle dirigée vers l'intérieur, d'autre part, ont des sections cornières incurvées dans les coins où lesdites parois latérales se rencontrent, lesdites sections cornières incurvées raccordant les sections latérales des arêtes respectives.

Dans un tel état de la technique, la mise en place et le verrouillage du couvercle sur le récipient est mis en place à force, classiquement au moyen d'un actionneur à vérin qui appuie au centre du couvercle afin de provoquer l'emboîtement de la première partie d'engagement du récipient dans la deuxième partie d'engagement, et jusqu'à ce que l'arête dirigée vers l'intérieur du couvercle passe en dessus de l'arête dirigée vers l'extérieur du récipient. Les surfaces mutuellement en engagement entre les deux arêtes s'opposent au détachement du couvercle.

Le retrait du couvercle est typiquement réalisé par l'utilisateur final, et peut s'avérer pour certains difficile, voire même requérir l'aide d'un outil tel qu'un tournevis pour détacher le couvercle du récipient.

L'état de la technique connait toutefois de tels emballages équipés en soi de parties fonctionnelles du couvercle et/ou du récipient, permettant de faciliter le retrait du couvercle.

Une des solutions est divulguée par le document EP 0 110 859 et consiste à prévoir une section de jupe repliable sur le couvercle, à l'une des sections de cornières incurvées de l'arête dirigée vers l'intérieur, articulée à une zone de pliage, telle qu'une charnière souple, à la partie supérieure de la deuxième portion d'engagement du couvercle. Cette section de jupe repliable est à même de se replier depuis une position d'engagement vers une position dirigée vers l'extérieur de sorte qu'une partie centrale de ladite au moins une section de cornière de l'arête dirigée vers l'intérieur soit écartée par effet de levier de l'arête dirigée vers l'extérieur de l'ouverture supérieure, et que l'engagement entre les arêtes respectivement dirigées vers l'intérieur et vers l'extérieur soit ainsi affaibli sur la partie centrale.

Dans la position d'engagement, la section de jupe repliable est séparée de la section restante de la jupe au moyen de deux rainures formées dans la surface externe de la jupe et s'étendant vers le bas d'une zone de pliage jusqu'au bord inférieur de la jupe, lesdites rainures réduisant l'épaisseur de paroi de la jupe de sorte que la jupe puisse être rompue le long des rainures afin de replier la section de jupe repliable, depuis sa position d'engagement, vers sa position dirigée vers l'extérieur.

Une telle solution comprenant une section de jupe repliable facilite grandement l'ouverture du couvercle à l'endroit où elle est le plus difficile (i.e un coin), en affaiblissant la liaison entre le couvercle et le récipient dans ce coin, et combine avantageusement une fonction de témoin d'ouverture, les deux rainures sécables étant rompues de manière irréversible, après le relevage de la section de jupe. Dans le document EP 0 110 859, l'arête dirigée vers l'intérieur est portée par la section de jupe repliable, située en dessous de la charnière souple entre la section de jupe repliable et la deuxième partie d'engagement. Il est toutefois possible de prévoir l'arête dirigée vers l'intérieur au-dessus de la charnière souple, tel que divulgué par le document EP2523866, et de sorte que cette arête ne soit pas sectionnée lors du relevage de la section de jupe repliable, et afin de préserver l'étanchéité entre le couvercle et le récipient après la première ouverture.

Un défaut de tels emballages, en particulier lors de leur transport, par exemple lorsqu'ils sont gerbés sur des palettes, est que des chocs peuvent provoquer des appuis malheureux sous la section de jupe repliable et être à l'origine de leur repliage accidentel. Dans un tel cas les deux rainures séparant la jupe et la section de jupe repliable sont rompues, témoignant d'une ouverture de l'emballage. Dans le cas d'un transport de produit à haute valeur, le client final peut constater que les rainures sécables, à fonction de témoin d'ouverture, ont été rompues lors du transport, et ainsi décider de refuser la livraison, ce qui constitue une perte financière importante.

La présente Demanderesse a proposé d'adresser ce problème dans le document FR 3 081 449 A1, montrant un emballage selon le préambule de la revendication 1 comprenant un positionnement judicieux de nervures verticales, extérieure à fonction de pas d'empilage :
- ces nervures extérieures s'étendent chacune ainsi verticalement au-dessous de la première portion d'engagement du récipient (portant l'arête dirigée vers l'extérieur), et présente à son extrémité basse un plat destiné à coopérer en butée avec le bord supérieur de l'ouverture supérieure du récipient à l'intérieur duquel est empilé le récipient : Des telles nervures verticales ont pour fonction première de garantir un pas d'empilage constant entre deux récipients lorsque ces derniers sont empilés l'un dans l'autre,
- de manière notable toutefois, et tel qu'enseigné par FR 3 081 449 A1, ces nervures extérieures sont avantageusement positionnées au niveau des coins du récipients, chaque nervure s'étendant judicieusement depuis son extrémité basse et jusqu'à la hauteur de ladite section de jupe repliable alors en position d'engagement : cette position de la nervure extérieure, verticale, à proximité et en dessous de la section de jupe repliable, voire même la rampe ainsi créée, constituent avantageusement un obstacle limitant les risques d'une ouverture accidentelle des sections de jupe repliable, dans le cas d'un appui malheureux qui viendrait accidentellement, lors d'une manipulation non contrôlée, appuyer sous la section de jupe, jusqu'à provoquer son repliage avec rupture non souhaitée des rainures constituant témoins d'ouverture.

Selon les constatations de la présente Demanderesse, un tel positionnement des nervures extérieures au droit des sections de jupe repliable, permet de faire chuter le nombre d'ouvertures accidentelles et le nombre de rupture des rainures sécables à fonction de témoin d'ouverture lors du transport et des livraisons. Toutefois, et même si le taux des ouvertures accidentelles des témoins d'ouverture est fortement diminué, ce dernier n'est toujours pas nul. Il s'agit d'un premier problème auquel la présente divulgation apporte une solution.

Par ailleurs, et selon les constatations des inventeurs, un tel témoin d'ouverture n'est toutefois pas totalement fiable : il reste possible de détacher le couvercle du récipient, en maintenant la section de jupe repliable dans sa position d'engagement, c'est-à-dire sans avoir à la relever, et ainsi à sectionner les deux rainures sécables. Par exemple, il est bien souvent possible de détacher le couvercle au niveau d'un coin, en appuyant simultanément, d'une main, fortement sous la section de jupe, exerçant un effort tendant à décrocher le couvercle, et de l'autre main, en contraignant la section de jupe radialement vers le récipient, et de sorte à éviter que les rainures se sectionnent. On obtient ainsi le détachement du couvercle sans rupture des rainures sécables. Il est encore connu de l'état de la technique, de doubler les arêtes en accroche au niveau des coins, avec une autre paire d'arêtes, respectivement dirigées vers l'extérieur et vers l'intérieur, mutuellement engageantes à même de s'accrocher entre elles, disposées respectivement sur la première partie d'engagement du récipient et sur la deuxième partie, et afin d'augmenter l'accrochage au niveau du coin. Selon les constatations des inventeurs, prévoir une double paire d'arêtes mutuellement accrochées au niveau des coins n'interdit toujours pas une ouverture frauduleuse, car il reste possible de jouer sur l'élasticité du plastique afin de parvenir à détacher le couvercle, et toujours sans rompre les rainures sécables. Il s'agit d'un deuxième problème auquel la présente divulgation compte apporter une solution, au moins selon un mode de réalisation.

### Résumé

Le but de la présente divulgation est de pallier les inconvénients précités en proposant un emballage comprenant un couvercle et un récipient du type tel que décrit dans le document EP 0 110 859 ou encore FR 3 081 449 A1, qui comprend une section de jupe repliable facilitant le détachement du couvercle, réduisant drastiquement le nombre d'ouvertures accidentelles des sections de jupe repliable.

Un autre but de la présente divulgation est de proposer, au moins selon un mode de réalisation, un tel emballage limitant les risques d'ouvertures frauduleuses, à savoir le détachement du couvercle sans rupture des rainures sécables à fonction de témoin d'ouverture.

Un autre but de la présente invention est de proposer un tel emballage dont la conception ne complique pas l'équipement de moulage par injection nécessaire à sa fabrication, et donc son coût de revient.

Un autre but de la présente invention est de proposer un tel emballage dont la résistance à la charge lors du gerbage des emballages est sensiblement améliorée par rapport à l'état de la technique précité.

D'autres buts et avantages apparaîtront au cours de la description qui n'est donnée qu'à titre indicatif et qui n'a pas pour but de la limiter.

L'invention concerne encore un procédé de fabrication d'un emballage conforme à l'invention dans lequel ledit couvercle et ledit récipient sont obtenus par moulage par injection.

A cet effet la présente invention concerne tout d'abord un emballage tel que décrit dans la revendication 1 comprenant, d'une part, un récipient, plastique, comprenant des parois latérales se rencontrant en des coins, une ouverture supérieure et un fond, et d'autre part, un couvercle, plastique détachable configuré pour recouvrir l'ouverture supérieure du récipient, et dans lequel le récipient est pourvu à son ouverture supérieure d'une première portion d'engagement portant une arête dirigée vers l'extérieur, et s'étendant sur la périphérie, ledit couvercle étant pourvu sur sa partie périphérique d'une deuxième portion d'engagement s'étendant repliée vers le bas pourvue d'une arête, dirigée vers l'intérieur qui est à même de s'accrocher en dessous de l'arête dirigée vers l'extérieur du récipient, et dans lequel la deuxième portion d'engagement du couvercle présente une jupe s'étendant sur la partie inférieure de la deuxième portion d'engagement, et dans lequel l'arête du récipient dirigée vers l'extérieur, d'une part, et l'arête du couvercle dirigée vers l'intérieur, d'autre part, ayant des sections cornières incurvées dans les coins où lesdites parois latérales se rencontrent, lesdites sections cornières incurvées raccordant les sections latérales des arêtes respectives, où au moins l'une des sections de cornières incurvées de l'arête dirigée vers l'intérieur est pourvue d'une section de jupe repliable, articulée à une zone de pliage à la partie supérieure de la deuxième portion d'engagement qui est à même de se replier depuis une position d'engagement vers une position dirigée vers l'extérieur de sorte qu'une partie centrale de ladite au moins une section de cornière de l'arête dirigée vers l'intérieur soit écartée par effet de levier de l'arête dirigée vers l'extérieur de l'ouverture supérieure, et que l'engagement entre les arêtes soit ainsi affaibli sur la partie centrale.

Selon la présente divulgation le récipient comprend, au niveau de la section de jupe repliable du couvercle, une portion de réception formant un bouclier pour l'extrémité libre de la section de jupe repliable, avec un logement recevant ladite extrémité libre dans la position d'engagement de la section de jupe repliable, ladite portion de réception étant configurée pour interdire le repliage de ladite section de jupe repliable vers ladite position dirigée vers l'extérieur, et dans lequel ladite portion de réception est configurée pour être déformée pour libérer l'extrémité libre et autoriser le pivotement de la section de jupe repliable depuis la position d'engagement vers ladite position dirigée vers l'extérieur.

Selon la présente divulgation, le logement comprend une paroi frontale, s'étendant en recouvrement, devant l'extrémité libre de la section de jupe repliable dans la position d'engagement de la section de jupe repliable, ladite paroi frontale constituant alors une butée interdisant le repliage de ladite section de jupe repliable vers ladite position dirigée vers l'extérieur, et dans lequel ladite paroi frontale est configurée pour être déformée par un opérateur jusqu'à une position escamotée permettant de libérer l'extrémité libre et d'autoriser le pivotement de la section de jupe repliable autour de la zone de pliage depuis la position d'engagement vers la position dirigée vers l'extérieur.

Selon la présente divulgation, l'extrémité libre de la section de jupe repliable présente un profil incurvé, selon un plan parallèle au couvercle, et dans lequel le logement de la portion de réception présente, en longueur, une trajectoire incurvée recevant le profil incurvé de l'extrémité libre.

Selon la présente divulgation, la paroi frontale est solidarisée à ses extrémités longitudinales via des ponts de matière reliant respectivement les extrémités longitudinales de la paroi frontale et les parois latérales ou de coin du récipient, et dans lequel une rainure réduisant l'épaisseur de la paroi frontale est prévue au niveau de l'une des extrémités longitudinales de la paroi frontale, configurée de sorte à rompre en désolidarisant l'extrémité longitudinale du pont de matière lorsque la paroi frontale est déformée jusqu'à la position escamotée .

Selon un mode de réalisation, la paroi frontale déformée après rupture de la rainure jusqu'à la position escamotée et autorisant le repliage de la section de jupe vers la position dirigée vers l'extérieur, est toujours attenante du récipient via l'autre extrémité longitudinale.

Selon un mode de réalisation, la portion d'engagement du récipient portant l'arête dirigée vers l'extérieur s'étend et se prolonge en dessous de l'arête, dite première arête, et se termine en dessous de la première arête, par une seconde arête, également dirigée vers l'extérieur, et dans lequel le logement recevant l'extrémité libre de la section repliable comprend une paroi dorsale dont l'extrémité supérieure est solidaire de ladite seconde arête, la paroi dorsale étant solidaire de la paroi frontale via une paroi de fond reliant l'extrémité inférieure de la paroi dorsale et l'extrémité inférieure de la paroi frontale, la section comprenant la paroi frontale, la paroi dorsale et la paroi de fond formant une section du logement en U recevant l'extrémité libre de la section de jupe repliable

Selon un mode de réalisation, la section de jupe repliable porte au moins un ergot, dirigé vers l'intérieur, qui dans la position d'engagement de la section de jupe repliable, est à même de s'accrocher sous la seconde arête dirigée vers l'extérieur de la première portion d'engagement, au moins lorsqu'un effort est appliqué sur le couvercle tendant à le détacher,
et dans lequel l'accrochage dudit au moins un ergot sur la seconde arête est réalisé, dans la position d'engagement de la section de jupe repliable en une zone locale seulement le long de la section de cornière incurvée de la seconde arête dirigée vers l'extérieur, et avec un recouvrement d'accrochage entre les faces mutuellement engageantes dudit au moins un ergot et de la seconde arête, lorsque vu suivant une direction radiale à la section incurvée de la seconde arête, de dimension supérieure au recouvrement d'accrochage entre les faces mutuellement engageantes de l'arête dirigée vers l'intérieur et de la première arête dirigée vers l'extérieur, lorsque vu suivant une direction radiale à la section incurvée de la première arête.

Selon un mode de réalisation, l'accrochage dudit au moins ergot sous la seconde arrête est réalisé au niveau d'une zone locale dépourvue de paroi dorsale.

Selon un mode de réalisation, la section de jupe repliable du couvercle présentant un évidement traversant s'étendant suivant la hauteur de la section de jupe repliable, au-dessus et au droit dudit au moins un ergot.

Selon un mode de réalisation, ledit évidement traversant s'étend à partir de sa partie basse depuis ledit au moins un ergot et jusqu'à la zone de pliage entre la section de jupe repliable et la partie supérieure de la deuxième partie d'engagement, et seulement sur la longueur de l'ergot.

Selon un mode de réalisation, la position d'engagement de la section de jupe repliable, et lorsque qu'aucun effort extérieur n'est appliqué sur le couvercle, l'accrochage entre l'arête dirigée vers l'intérieur et la première arête dirigée vers l'extérieur est franc, alors qu'un jeu sépare la seconde arête dirigée vers l'extérieur et ledit au moins un ergot positionné sous la seconde arête, ledit ergot venant en contact d'accrochage avec la seconde arête uniquement lorsque le couvercle est soumis à un effort.

Selon la présente divulgation, ladite section de jupe repliable est séparée de la section restante de la jupe au moyen de deux rainures formées dans la surface externe de la jupe et s'étendant vers le bas de la zone de pliage jusqu'au bord inférieur de la jupe, lesdites rainures réduisant l'épaisseur de paroi de la jupe de sorte que la jupe puisse être rompue le long des rainures afin de replier la section de jupe repliable, depuis sa position d'engagement, vers sa position dirigée vers l'extérieur

Selon un mode de réalisation, le récipient comporte quatre parois latérales se rencontrant en quatre coins, l'arête dirigée vers l'intérieur du couvercle présentant quatre sections de cornière incurvée avec quatre sections de jupe repliable, et quatre portions de réception recevant respectivement les extrémités libres des quatre sections de jupe repliable

Selon un mode de réalisation, la section de jupe repliable porte ledit au moins un ergot, ainsi que l'arête dirigée vers l'intérieur, positionnés tous deux sous la zone de pliage, dans la position d'engagement de la section de jupe repliable.

Selon un mode de réalisation, la première partie d'engagement du récipient se prolonge en dessous de l'arête dirigée vers l'extérieur par des premiers moyens de clipsage et la deuxième partie d'engagement se prolonge au-dessous de l'arête dirigée vers l'intérieur par des deuxièmes moyens de clipsage, lesdits premiers moyens de clipsage et des deuxièmes moyens de clipsage étant mutuellement engageants ; au niveau d'une zone locale intermédiaire le long des bords du récipient sur les sections latérales entre les sections de cornières incurvées où l'arête dirigée vers l'intérieur du couvercle accroche l'arête dirigée vers l'extérieur du récipient.

Selon un mode de réalisation, les premiers moyens de clipsage comprennent au moins une ouverture, et les deuxièmes moyens de clipsage comprennent une dent, élastiquement déformable, configurée pour s'insérer de manière élastique dans ladite ouverture en l'accrochant.

Selon un mode de réalisation, la paroi périphérique du couvercle prolongeant immédiatement la deuxième partie d'engagement comprend le long des bords du couvercle sur les sections latérales entre les sections de cornières incurvées, où l'arête dirigée vers l'intérieur du couvercle accroche l'arête dirigée vers l'extérieur du récipient, des nervures de contre-appui, saillantes, verticales, positionnées sous le couvercle, orientées vers l'extérieur, formant entre les sections de cornières incurvée une pluralité de contre-appuis sur les faces internes des parois latérales du récipient, répartis sur la périphérie du récipient, renforçant l'accrochage entre les arêtes en accrochement le long des bords du couvercle entre les sections de cornières incurvée.

Selon un mode de réalisation, ledit emballage comporte des nervures de calage, s'étendant en saillie sur la périphérie de couvercle, vers l'intérieur par rapport à la deuxième partie d'engagement et vers le haut par rapport à la paroi horizontale du couvercle, lesdits nervures de calage étant réparties sur la périphérie intérieure de la deuxième partie d'engagement, de sorte à recevoir entre elles en le centrant la partie basse d'un récipient d'une emballage identique superposé sur la paroi horizontale du couvercle, lesdites nervures de calage constituant des butées avec la partie basse des parois latérales du récipient superposé.

Selon un mode de réalisation, le récipient présente des nervures extérieures s'étendant chacune ainsi verticalement au-dessous de la première portion d'engagement, chaque nervure présentant à son extrémité basse un plat destiné à coopérer en butée avec le bord supérieur de l'ouverture supérieure du récipient à l'intérieur duquel est empilé le récipient, les nervures extérieures étant prévues au moins pour partie dans les coins, s'étendant verticalement en dessous de chaque portion de réception, au moins jusqu'à hauteur de la portion de réception.

La présente invention concerne encore un procédé de fabrication d'un emballage selon la revendication 16 dans lequel ledit couvercle et ledit récipient sont obtenus par moulage par injection.

### Brève description des dessins

D'autres caractéristiques, détails et avantages apparaîtront à la lecture de la description détaillée ci-après, et à l'analyse des dessins annexés, parmi lesquels :
**Fig. 1**
   [Fig. 1] est une vue en perspective d'un emballage conforme à la présente divulgation comprenant un récipient dont l'ouverture supérieure est obturée par un couvercle dudit emballage, avec présence de sections de jupe repliable du couvercle, aux coins du récipient en position d'engagement avec le récipient, les extrémités inférieures des sections repliables reçues prisonnières dans des portions de réceptions du couvercle
**Fig. 2**
   [Fig. 2] est une vue de coupe selon un plan sensiblement horizontal, parallèle au couvercle, passant à mi-hauteur des quatre portions de réception, aux quatre coins du récipient, recevant les extrémités libres de quatre sections de jupe repliables en formant pour chacune un bouclier évitant un relevage intempestif de la section de jupe repliable.
**Fig. 3**
   [Fig. 3] est une vue de détail d'un système de clipsage, supplémentaire à celui de l'engagement entre l'arête dirigée vers l'extérieur de la première portion d'engagement et de l'arête dirigée vers l'extérieur de la deuxième position d'engagement, localisé sur les sections latérales entre les coins, et comportant des ouvertures portées par la première portion d'engagement et des dents élastiquement déformables, portées par la deuxième portion d'engagement, engagées dans les ouvertures.
**Fig. 4**
   [Fig. 4] est une vue de coupe, selon un plan vertical, illustrant le système de clipsage local, avec ouvertures et dents élastiquement déformables.
**Fig. 5**
   [Fig. 5] est une vue de coupe, selon un plan de coupe passant par la section la jupe, illustrant l'emboîtement de la première portion d'engagement du récipient sur la deuxième portion d'engagement du couvercle avec coopération de la nervure dirigée vers l'intérieur, accrochée sous la nervure dirigée vers l'extérieur, et illustrant en arrière-plan, un système de clipsage ; localisé en une position intermédiaire entre les deux coins, comportant des dents élastiquement déformables de la deuxième partie d'engagement du couvercle, saillantes vers le bas, reçues dans des ouvertures d'un épaulement de la première partie d'engagement du récipient, l'épaulement portant les ouvertures de la première partie d'engagement du récipient étant prolongée vers le bas par une aile formant une poignée, saillante latérale de la paroi latérale du récipient
**Fig. 6**
   [Fig. 6] est une vue de coupe, selon un plan sensiblement vertical passant par le système de clipsage de la figure 5 et l'aile formant la poignée, une nervure de renfort s'étendant en liaison entre la paroi latérale du récipient et l'aile formant poignée, ladite nervure se prolongeant vers le bas et jusqu'à un plat, cette nervure constituant une nervure à fonction de pas d'empilage, notamment en combinaison avec des nervures verticales s'étendant en dessous de la première partie d'engagement, au niveau des sections de cornières incurvées
**FIG 7**
   [Fig. 7] est une vue de détail, en perspective, de la section de jupe repliable dans sa position d'engagement, et dont l'extrémité libre de la section de jupe reçue dans un logement d'une portion de réception solidaire du récipient et, formant un bouclier contre les repliages accidentels de la section de jupe repliable
**FIG 8**
   [Fig. 8] est vue de coupe, selon un plan vertical passant par la première portion d'engagement et de la deuxième portion d'engagement mutuellement en engagement, et plus particulièrement par la section de jupe repliable alors en position d'engagement, l'extrémité libre de la section de jupe prisonnière dans un logement dont la section en U, comprend une paroi frontale s'étendant en recouvrement de la section de jupe devant la section de jupe repliable, une paroi dorsale, s'étendant derrière la section de jupe repliable, et une paroi de fond reliant l'extrémité inférieure et la paroi dorsale et l'extrémité inférieure de la paroi frontale, la figure 8 illustrant en pointillés la manière dont la paroi frontale est déformée pour libérer le repliage de la section de jupe repliable, et ainsi permettre l'ouverture du couvercle.
**FIG. 9**
   [Fig. 9] est une vue de coupe selon un plan légèrement décalé à celui de la figure 8, passant par une zone de la partie de réception, dans laquelle le logement est dépourvu (localement) de paroi dorsale, un ergot de la section de jupe repliable positionné en dessous de l'arête dirigée vers l'intérieur, venant en recouvrement en dessous d'une seconde arête de la première partie d'engagement, positionnée en dessous de l'arête dirigée vers l'extérieur, et selon un recouvrement d'accrochage entre l'ergot et la seconde arête supérieur à celui entre respectivement l'arête dirigée vers l'extérieur et l'arête dirigée vers l'intérieur.
**FIG 10**
   [FIG 10] est une vue de coupe, selon un plan horizontal illustrant l'extrémité de la section de jupe repliable, de trajectoire incurvée selon la plan horizontal, prisonnière dans le logement, entre la paroi frontale qui s'étend de manière continue devant l'extrémité libre de la section de jupe repliable et la paroi dorsale qui s'étend de manière discontinue derrière la section de jupe repliable.
**FIG 11**
   [FIG 11] est une vue de dessous de la portion de réception de la figure 7, illustrant la paroi de fond du logement, la paroi de frontale, et la paroi dorsale qui s'étend de manière discontinue, en laissant des évidements permettant à deux ergots de se la section de jupe repliable de venir en recouvrement d'accrochage avec une seconde arête de la première portion d'engagement du récipient
**FIG 12**
   [FIG 12] est une vue variante de la figure 7, avec deux nervures supplémentaires, s'étendant, avec les nervures à fonction de pas d'empilage dans l'inter-espace et la paroi de coin du récipient et la portion de réception, faisant obstacle à un décrochage frauduleux des ergots depuis la face inférieure (par exemple insertion de doigt, tournevis... dans ledit inter-espace.)
**FIG 13**
   [FIG 13] est une vue de dessous de la figure 12.

### Description des modes de réalisation

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant.

L'invention est relative à un emballage 1 comprenant, d'une part, un récipient 2, plastique, comprenant des parois latérales 20, 21, 22, 23 se rencontrant en des coins 24, une ouverture supérieure 25 et un fond 26, et d'autre part, un couvercle 4, plastique détachable configuré pour recouvrir l'ouverture supérieure du récipient.

Les parois latérales 20, 21, 22, 23 peuvent être sensiblement divergentes, formant entre elles un tronc de pyramide, configurées de sorte que le récipient est empilable à l'intérieur d'un récipient identique.

Le récipient 2 est pourvu à son ouverture supérieure 25 d'une première portion d'engagement 27 portant une arête 28 dirigée vers l'extérieur, et s'étendant sur la périphérie, ledit couvercle 4 étant pourvu sur sa partie périphérique d'une deuxième portion d'engagement 40 s'étendant repliée vers le bas, pourvue d'une arête 41, dirigée vers l'intérieur qui est à même de s'accrocher en dessous de l'arête 28 dirigée vers l'extérieur du récipient.

Aussi, et à la vue de coupe de la figure 4 on remarque que la première partie d'engagement 27, vient pénétrer une gorge de la seconde partie d'engagement 40, ouverte vers le bas. La première partie d'engagement 27 comprend une section en U inversé, y compris une première section de longueur prolongeant la paroi intérieure vers le haut, suivie d'une deuxième section de longueur, inclinée par rapport à la première section, par exemple horizontale, suivie d'une troisième section de longueur, inclinée par rapport à la deuxième section et se prolongeant vers le bas, cette troisième section portant l'arête 28 dirigée vers l'extérieur.

Aussi, et à la vue de coupe de la figure 4, on remarque que la deuxième partie d'engagement 40, forme une gorge ouverte vers le bas, recevant la première partie d'engagement 27. La seconde partie d'engagement 40 comprend une section en U inversé, y compris une première section de longueur prolongeant la paroi supérieure du couvercle, suivie d'une deuxième section de longueur, inclinée par rapport à la première section, par exemple horizontale, suivie d'une troisième section de longueur, inclinée par rapport à la deuxième section et se prolongeant vers le bas en formant une jupe 42, cette troisième section portant l'arête 41 dirigée vers l'intérieur.

La deuxième portion d'engagement du couvercle présente ainsi la jupe 42 qui s'étend sur la partie inférieure de la deuxième portion d'engagement 40, l'arête 28 du récipient dirigé vers l'extérieur, d'une part, et l'arête 41 du couvercle 4 dirigée vers l'intérieur, d'autre part, ayant des sections cornières incurvées 29, 43 dans les coins où lesdites parois latérales se rencontrent, lesdites sections cornières incurvées raccordant les sections latérales des arêtes respectives.

Au moins l'une des sections de cornières incurvées 43 de l'arête 41 dirigée vers l'intérieur est pourvue d'une section de jupe repliable 44, articulée à une zone de pliage 46 à la partie supérieure de la deuxième portion d'engagement 40 qui est à même de se replier depuis une position d'engagement P1 vers une position dirigée vers l'extérieur de sorte qu'une partie centrale de ladite au moins une section de cornière de l'arête dirigée vers l'intérieur 41 soit écartée par effet de levier de l'arête 28 dirigée vers l'extérieur de l'ouverture supérieure, et que l'engagement entre les arêtes 28, 41 soit ainsi affaibli sur la partie centrale.

Une telle section de jupe repliable facilite le détachement du couvercle par l'utilisateur, et sans nécessiter l'utilisation d'un outil tel qu'un tournevis : l'affaiblissement est obtenu simplement en écartant vers l'extérieur la section de jupe repliable 44 qui pivote par rapport au reste du couvercle autour de la zone de pliage 46.

Selon la présente divulgation, ladite section de jupe repliable 44 est, dans sa position d'engagement, séparée de la section restante de la jupe au moyen de deux rainures 45 formées dans la surface externe de la jupe et s'étendant vers le bas de la zone de pliage 46 jusqu'au bord inférieur de la jupe : lesdites rainures 45 réduisent l'épaisseur de paroi de la jupe de sorte que la jupe puisse être rompue le long des rainures afin de replier la section de jupe repliable, depuis sa position d'engagement P1, vers sa position dirigée vers l'extérieur. Ces rainures 45, une fois rompues de manière irréversible constituent des témoins d'ouvertures.

Selon la présente divulgation, le récipient comprend, au niveau d'une section de jupe repliable 44 du couvercle 4, une portion de réception 7 formant un bouclier pour l'extrémité libre El de la section de jupe repliable 44, avec un logement 70 recevant ladite extrémité libre El de la section de jupe repliable 44 dans la position d'engagement P1 de la section de jupe repliable 44.

Une telle portion de réception 7 est illustrée en détail selon un exemple de réalisation selon les vues des figures 7 à 11.

Ladite portion de réception 7 est avantageusement configurée pour interdire le repliage de ladite section de jupe repliable 44 vers ladite position dirigée vers l'extérieur lorsque ladite extrémité libre El de la section repliable est reçue prisonnière dans le logement 70. Lors du transport des emballages, et même en cas de chocs et d'appuis inappropriés dus au transport au niveau des sections de cornière incurvées, la portion de réception est un bouclier faisant obstacle à ce que l'appui inapproprié vienne malencontreusement replier la section de jupe vers l'extérieur, et ainsi rompre les éventuelles rainures 45 à fonction de témoin d'ouverture

Cette portion de réception 7 est par ailleurs configurée pour être déformée par un opérateur pour libérer l'extrémité libre et autoriser le pivotement de la section de jupe repliable 44 depuis la position d'engagement P1 vers ladite position dirigée vers l'extérieur.

Ainsi et pour permettre le retrait du couvercle, l'opérateur déforme tout d'abord la portion de réception 7, afin de libérer la possibilité de pivotement de la section de jupe 44 repliable autour de la zone de pliage 46, puis replie la section de jupe repliable ; depuis la position d'engagement P1 vers une position dirigée vers l'extérieur qui permet d'affaiblir la liaison à ce coin. Dans le cas de plusieurs sections repliables à différents coins du récipient, l'opérateur effectue successivement ces deux opérations pour chaque coin 24.

Comme visible à titre indicatif à la figure 8, et de manière générale, le logement peut comprendre une paroi frontale 71, s'étendant en recouvrement, devant l'extrémité libre de la section de jupe repliable 44 dans la position d'engagement P1, l'extrémité libre de la section de jupe repliable 44 alors positionnée entre le coin 24 et ladite paroi frontale 71, ladite paroi frontale 71 constituant alors une butée interdisant le repliage de ladite section de jupe repliable 44 vers ladite position dirigée vers l'extérieur.

Ladite paroi frontale 71 est configurée pour être déformée par un opérateur jusqu'à une position escamotée PE, notamment illustrée en pointillés à la figure 8 permettant de libérer l'extrémité libre et d'autoriser le pivotement de la section de jupe repliable 44 depuis la position d'engagement P1 vers ladite position dirigée vers l'extérieur

La paroi frontale 71 est solidarisée à ses extrémités longitudinales via des ponts de matière 75 reliant respectivement les extrémités longitudinales de la paroi frontale 71 et les parois latérales ou de coin du récipient. Ces ponts de matière 75 prennent la forme de nervures verticales.

Une rainure 72 réduisant l'épaisseur de la paroi frontale 71 peut être prévue au niveau de l'une des extrémités longitudinales de la paroi frontale 71 configurée de sorte à rompre en désolidarisant l'extrémité longitudinale du pont de matière lorsque la paroi frontale 71 est déformée jusqu'à la position escamotée PE.

Une fois déformée dans la position escamoté PE, la rainure 72 est rompue, mais de préférence la paroi frontale 71 est toujours attenante au corps du récipient, par exemple par l'autre extrémité longitudinale de la paroi frontale 71, et/ou encore via des sections de la paroi de fond 24.

Selon un mode de réalisation, avantageux, et tel que compréhensible de la figure 9, la portion d'engagement 27 du récipient portant l'arête 28 dirigée vers l'extérieur s'étend et se prolonge en dessous de l'arête, dite première arête, et se termine en dessous de la première arête, par une seconde arête 30, également dirigée vers l'extérieur.

Le logement 70 recevant l'extrémité libre de la section de jupe repliable 44 peut comprendre une paroi dorsale 73 dont l'extrémité supérieure est notamment solidaire de ladite seconde arête 30, la paroi dorsale 73 étant solidaire de la paroi frontale 71 via une paroi de fond 74 reliant l'extrémité inférieure de la paroi dorsale 73 et l'extrémité inférieure de la paroi frontale 71.

Comme compréhensible de la figure 8, la section comprenant la paroi frontale 71, la paroi dorsale 73 et la paroi de fond 74 forme une section du logement 70 en U recevant l'extrémité libre El de la section de jupe repliable 44 dans la position d'engagement P1.

Comme compréhensible des figures, l'extrémité libre de la section de jupe repliable 44 présente un profil incurvé, suivant un plan parallèle au couvercle. Le logement 70 de la portion de réception 7 présente, en longueur, une trajectoire incurvée recevant le profil incurvé de l'extrémité libre de la section de jupe repliable 44.

La portion de réception 7, s'étend selon un mode de réalisation avantageux sur toute la longueur de l'extrémité libre de la section de jupe repliable 44. Cette portion de réception 7 forme alors un bouclier faisant obstacle à un appui non souhaité, avantageusement sur toute la longueur de l'extrémité libre de la section de jupe repliable 44.

Selon l'invention et de manière notable, et lorsque la première portion d'engagement 27 du récipient portant ladite première arête 28 dirigée vers l'extérieur s'étend et se prolonge en dessous de l'arête, et se termine en dessous de la première arête par une seconde arête 41, ladite section de jupe repliable 42 peut porter au moins un ergot 47.

Ledit moins un ergot 47, est dirigé vers l'intérieur. Dans la position d'engagement P1 de la section de jupe repliable 4, ledit au moins un ergot 47 est à même de s'accrocher sous la seconde arête 30 dirigée vers l'extérieur de la première portion d'engagement, au moins lorsqu'un effort est appliqué sur le couvercle tendant à le détacher.

De manière notable, l'accrochage dudit au moins un ergot 47 sur la seconde arête 30 est réalisé, dans la position d'engagement P1 de la section de jupe repliable en une zone locale seulement, le long de la section incurvée de la seconde arête 30 dirigée vers l'extérieur : l'ergot 47 s'étend suivant la longueur de la seconde arête 30 seulement sur une partie de la seconde arête 30 : par exemple l'ergot s'étend suivant la seconde arête suivant une dimension inférieure à 1/3, voire même 1/5 de la longueur de la seconde arête 30 sur la section de cornière incurvée.

De manière notable, le recouvrement d'accrochage Rac2 entre les faces mutuellement engageantes dudit au moins un ergot 47 et de la seconde arête 30, suivant une direction radiale à la section incurvée de la seconde arête 30, est de dimension supérieure au recouvrement d'accrochage Rac1 entre les faces mutuellement engageantes de l'arête 41 dirigée vers l'intérieur et de la première arête 28 dirigée vers l'extérieur, suivant une direction radiale à la section incurvée de la première arête 28.

Les recouvrements d'accrochage Rac2 et Rac1 sont visibles à titre indicatif à la figure 9 : on constate que le recouvrement d'accrochage Rac2 entre l'ergot 47 et la seconde arête 30 est largement supérieur au recouvrement d'accrochage Rac1 entre l'arête 41 dirigée vers l'intérieur et l'arête 28 dirigée vers l'extérieur.

Aussi, et en cas de tentative d'ouverture frauduleuse, et même à supposer que l'arête 41 dirigée vers l'intérieur se décroche de la première arête 28, en raison du plus faible recouvrement d'accrochage Rac1, ledit au moins un ergot 47 vient toujours accrocher la seconde arête 30, en raison d'un recouvrement d'accrochage Rac2 plus important : à titre d'exemple, le recouvrement d'accrochage Rac2 entre ledit au moins un ergot 47 et la seconde arête 30 est au moins deux fois supérieur au recouvrement d'accrochage Rac1 entre l'arête 41 dirigée vers l'intérieur et la première arête 28 dirigée vers l'extérieur.

Ainsi, il devient seulement possible de décrocher ledit au moins un ergot 47 de la seconde arête 30 par le repliement de la section de jupe repliable 44 et avantageusement suivant une amplitude de déplacement obligeant la rupture des rainures 45. On augmente ainsi sensiblement la fiabilité de ce témoin d'ouverture.

A ce titre, on constate que la dimension de l'ergot 47 dirigé vers l'intérieur est bien supérieure à la dimension de l'arête 41 dirigée vers l'intérieur. A ce titre, la section de jupe repliable 42 du couvercle 4 peut présenter un évidement traversant 48 s'étendant suivant la hauteur de la section de jupe repliable 44, au-dessus et au droit dudit au moins un ergot 47. La fonction de cet évidement est de faciliter le démoulage du couvercle après moulage par injection lors de sa fabrication : à défaut la dimension importante de l'ergot vers l'intérieur, nécessaire à l'obtention du recouvrement d'accrochage Rac2, rend le démoulage fastidieux, voire impossible sans disposition particulière du moule.

On remarque que cet évidement traversant 48 fragilise implicitement la section de jupe repliable 44 : aussi cet évidement s'étend seulement sur la zone nécessaire pour faciliter le démoulage, c'est-à-dire que cet évidemment est situé au droit dudit au moins ergot 47, qui s'étend lui-même sur une faible section de longueur suivant la section de cornière 43, et afin de limiter la taille de cet évidement. On obtient au final un compromis entre la facilité de mise en oeuvre lors du procédé de fabrication par moulage par injection, et la résistance de l'accrochage entre la section de jupe repliable et le récipient dans ce coin.

Tel qu'illustré à la figure 7, ledit évidement traversant 48, s'étend, par exemple à partir de sa partie basse depuis ledit au moins un ergot 47 et jusqu'à la zone de pliage 46 entre la section de jupe repliable 44 et la partie supérieure de la deuxième partie d'engagement 40, et seulement sur la longueur de l'ergot 47.

Dans la position d'engagement P1 de la section de jupe repliable, et lorsque qu'aucun effort extérieur n'est appliqué sur le couvercle tel qu'illustré à la figure 9, l'accrochage entre l'arête dirigée 41 vers l'intérieur et la première arête 28 dirigée vers l'extérieur est franc, alors qu'un jeu J peut séparer la seconde arête 30 dirigée vers l'extérieur et ledit au moins un ergot 47 positionné sous la seconde arête 30 : dans un tel cas ledit ergot 47 vient en contact d'accrochage avec la seconde arête 30 uniquement lorsque le couvercle 4 est soumis à un effort, par exemple un effort tendant à détacher le couvercle, ou encore une charge importante sur le couvercle, tel que par exemple lorsque les emballages selon l'invention sont empilés (gerbés) les en sur les autres.

On remarque encore que l'accrochage dudit au moins ergot 47 sous la seconde arrête est réalisé au niveau d'une zone locale Z dépourvue de paroi dorsale et comme visible à la figure 11. Ainsi la paroi dorsale 73 peut s'étendre de manière discontinue le long de la trajectoire incurvée du logement 70, en laissant une ou plusieurs zones locale(s) Z, pour permettre à un ou plusieurs ergots 47 de venir en recouvrement d'accrochage sur la seconde arrête 30.

A ce titre, un tel mode de réalisation avec ergot 47, permet encore d'améliorer la résistance au gerbage de l'emballage, et plus particulièrement la tenue du couvercle de l'emballage le plus bas dans l'empilement : sous l'effet du poids de la colonne, dans les emballages de l'état de la technique il peut arriver que le couvercle se décroche et se retrouve littéralement enfoncé au travers de l'ouverture du récipient. Ce mode de réalisation permet, par l'accrochage dudit au moins ergot, une meilleure résistance à l'enfoncement. Dans un tel cas, au moins un ergot 47 et au moins une section de jupe repliable peut être prévu sur chaque coin de l'emballage.

Selon le mode de réalisation illustré à la figure 9, la section de jupe repliable 44 porte ledit au moins un ergot 47, ainsi que l'arête 41 dirigée vers l'intérieur, positionnés tous deux sous la zone de pliage 46, dans la position d'engagement P1 de la section de jupe repliable 44 : l'arête 41 dirigée vers l'intérieur est donc sectionnée lorsque la section de jupe repliable 44 est relevée, depuis sa position d'engagement P1. Alternativement et tel qu'enseigné par le document EP2523866, l'arête 41 dirigée vers l'intérieur peut être située au-dessus de la zone de pliage 46, de sorte que le relevage de la section de jupe repliable ne sectionne pas l'arête 41 dirigée vers l'intérieur, préservant les propriétés d'étanchéité du couvercle avec la première ouverture.

Selon un mode de réalisation illustré, le récipient comporte quatre parois latérales se rencontrant en quatre coins, l'arête 41 dirigée vers l'intérieur du couvercle présentant quatre sections de cornière incurvée 43 avec quatre sections de jupe repliable 44, chacune portant au moins un ergot 47 de la section de jupe repliable, apte à accrocher avec la seconde arête 30 dirigée vers l'extérieur du récipient. Au moins quatre ergots 47 assurent un accrochage fiable du couvercle aux quatre coins du récipient ce qui augmente encore la liaison d'accrochage entre le couvercle et le récipient.

On remarque tout d'abord de la figure 2 que l'accrochage peut être éventuellement renforcé, toujours au niveau des coins, avec la présence de deux ergots 47 sur chaque section de jupe repliable 44 ; au niveau des sections de cornières incurvées. Doubler les ergots 47 par coins peut être une mesure générale selon ce, mode de réalisation.

### Avantages et inconvénients du premier mode de réalisation

La ou les sections de jupe repliables 44 sont protégées des ouvertures intempestives, chacune par une portion de réception 7, dont le logement 70 vient maintenir prisonnier l'extrémité libre de la section de jupe repliable, et par exemple sur toute la longueur incurvée de l'extrémité libre El.

Il n'est possible de replier chaque section de jupe repliable 44, depuis sa position d'engagement P1 (interdisant le retrait du couvercle) vers la position dirigée vers l'extérieur (facilitant le retrait du couvercle) qu'après déformation de la portion de réception 70, et notamment déformation de la paroi frontale 71 dans la position escamotée PE où ladite paroi frontale ne constitue plus une butée s'opposant au repliage de la section de jupe repliable jusqu'à la position dirigée vers l'extérieur.

Avantageusement on supprime, ou à tout le moins on limite drastiquement tout repliage accidentel de la section de jupe 44, et ainsi la rupture des rainures 45 entre la section de jupe repliage et la jupe 42, à fonction de témoin d'ouverture : ces rainures 45 ne peuvent être rompues accidentellement.

La présence des ergots 47, au moins selon un mode de réalisation, notamment aux quatre sections de cornières 43 incurvée augmente tout d'abord considérablement la fiabilité des témoins d'ouverture, obligeant l'utilisateur à rompre les rainures 45 pour désengager les ergots 27 de la seconde arête 30

La présente divulgation permet encore d'améliorer la résistance au gerbage de l'emballage, et plus particulièrement la tenue du couvercle de l'emballage le plus bas dans l'empilement : sous l'effet du poids de la colonne, lorsque les sections de jupe sont pourvues des ergots 47.

### Autres perfectionnements

De manière notable également, on remarque encore que la paroi périphérique 49 du couvercle prolongeant immédiatement la deuxième partie d'engagement 40 peut comprendre le long des bords du couvercle sur les sections latérales entre les sections de cornières incurvées 43 où l'arête 41 dirigée vers l'intérieur du couvercle accroche l'arête 28 dirigée vers l'extérieur du récipient, des nervures de contre-appui 50, saillantes, verticales, positionnées sous le couvercle, orientées vers l'extérieur.

Ces nervures de contre-appui 50 sont notables en ce qu'elles forment avantageusement une pluralité de contre-appuis Ap sur les faces internes des parois latérales 20, 21, 22, 23 du récipient, répartis sur la périphérie du récipient sur les sections latérales des arêtes 28, 41 entre les sections de cornières 43 incurvée. Ces contre-appuis Ap renforcent avantageusement l'accrochage entre les arêtes 28, 41 le long des bords du couvercle sur les sections latérales des arêtes 28,41 entre les sections de cornières 43 incurvée.

Lors du gerbage d'un emballage en appui sur le couvercle d'un emballage identique, on obtient avantageusement notamment grâce aux présences combinées des ergots 47, sur les sections de jupe repliable 44, au niveau des coins, d'une part, et des nervures de contre-appui 50, le long des bords entre les coins, d'autre part, un bon maintien de l'accrochage du couvercle sur le récipient, sans décrochage des nervures 28, 41 sur toute la périphérie du couvercle, c'est-à-dire non seulement au niveau des coins, mais plus encore le long des bords entre les coins

Comme visible à la figure 5 la deuxième partie d'engagement 40, forme une gorge G ouverte vers le bas, recevant la première partie d'engagement 27. La seconde partie d'engagement 40 comprend une section en U inversé, y compris une première section de longueur, prolongeant la paroi supérieure du couvercle y compris immédiatement la paroi périphérique 49 prolongée par une paroi horizontale centrale du couvercle suivie d'une deuxième section de longueur, inclinée par rapport à la première section, par exemple horizontale, suivie d'une troisième section de longueur, inclinée par rapport à la deuxième section et se prolongeant vers le bas en formant une jupe 42, cette troisième section portant l'arête 41 dirigée vers l'intérieur.

La paroi périphérique 49 prolonge la deuxième partie d'engagement 40 en reliant la deuxième partie d'engagement à la paroi horizontale du couvercle. Comme visible à la figure 5, cette paroi périphérique 49 peut être inclinée par rapport à la paroi horizontale, centrale du couvercle, par exemple d'un angle α par exemple compris entre 30° et 70° notamment entre 45° et 70°. Cette paroi 49 est descendante, depuis la seconde partie d'engagement 40 vers la paroi horizontale. Cette paroi périphérique 49 délimite avec les parois latérales 20 ; 21 ; 22 ; 23, lorsque le couvercle est fixé au récipient (par accrochage des nervures 28, 41) une gorge G, débouchant sur la sous face du couvercle 4 et qui court sur la périphérie intérieure du récipient. On remarque encore que les nervures de contre-appui 50 s'étendent à l'intérieur de cette gorge G, en venant en contre-appui Ap sur la face interne de la paroi latérale 20 ;21 ;22 ;23. Ces appuis interdisent de fait le rapprochement de la paroi périphérique 49 sous la charge lors du gerbage. On évite ainsi avantageusement une telle déformation qui tend à ouvrir la section en U de la deuxième partie d'engagement 40, favorisant le décrochage des arêtes 28, 41 le long des bords. On obtient avantageusement un meilleur maintien de l'accrochage entre les arêtes 28 et 41 le long des bords de l'emballage entre les coins.

La densité des nervures 50 de contre-appui le long du bord du couvercle 4 peut être, sur la partie médiane de la section latérale entre deux sections de cornières 43 incurvée, supérieure à la densité linéaire des nervures 50 de contre appui sur les parties extrêmes de la section latérale à proximité des sections de cornières 43 incurvée, de part et d'autre de la partie médiane

Chaque nervure 50 de contre-appui peut être de forme triangulaire, attenante de la paroi périphérique 49 par le plus grand côté 51 du triangle dit premier côté, tandis qu'un deuxième côté 52 du triangle, sensiblement horizontal, est orienté dans le prolongement de la paroi horizontale du couvercle et notamment de sa sous face, le troisième côté 53 formant une zone d'appui sur la face interne du récipient. On remarque encore que le troisième côté 52 présente une section de longueur supérieure, formant le contre-appui Ap sur la face interne d'une paroi latérale du récipient, et une section de longueur inférieure, grugée, de sorte à ne pas appuyer sur la paroi latérale. L'angle formé entre le deuxième côté 52 et le troisième côté 53 est avantageusement arrondi. On évite ainsi la présence d'angle vif susceptible d'altérer le contenu, voire de percer une sache souple utilisée pour conditionner des matières à l'intérieur du récipient.

Comme visible à la figure 6, le couvercle 4 peut encore comporter des nervures de calage 54, s'étendant en saillie sur la périphérie de couvercle, vers l'intérieur par rapport à la deuxième partie d'engagement 40 et vers le haut par rapport à la paroi horizontale du couvercle. Les nervures de calages 54 sont réparties sur la périphérie intérieure de la deuxième partie d'engagement 40, de sorte à recevoir entre elles en la centrant la partie basse d'un récipient d'un emballage identique superposé sur la paroi horizontale du couvercle. Lesdites nervures de calage constituent des butés avec la partie basse des parois latérales du récipient superposé, assurant son centrage sur le couvercle.

Les nervures 50 de contre-appui peuvent être, au moins en partie, des nervures situées, par rapport à la paroi périphérique 49, dans le prolongement des nervures de calage 54 ; lesdites nervures de contre appui 50 et lesdits nervures de calage 54 étant coplanaires, par paires.

Chaque nervure de calage 54 s'étend en hauteur depuis la paroi horizontale du couvercle et jusqu'au-dessus de la partie basse de la deuxième partie d'engagement 40, et vers l'intérieur, depuis la deuxième partie d'engagement 40 jusqu'à la paroi horizontale, en recouvrant partiellement la paroi horizontale du couvercle. Comme visible à la figure 6 chaque nervure de calage 54 est attenante du reste du couvercle au niveau d'une première arête 55 le long de la paroi horizontale, au niveau d'une seconde arête 56 le long de la paroi périphérique 49 inclinée, et sur une partie de la hauteur de la deuxième partie d'engagement le long d'une troisième arête 57. En combinaison avec les nervures de contre-appui 50, ces nervures de calage 54 peuvent participer à limiter la transmission des efforts sous la charge vers la deuxième partie d'engagement.

Selon un mode de réalisation, la première partie d'engagement 27 du récipient se prolonge en dessous de l'arête 28 dirigée vers l'extérieur et la deuxième partie d'engagement 40 se prolonge au-dessous de l'arête 41 dirigée vers l'intérieur, par des premiers moyens de clipsage 6 et des deuxièmes moyens de clispage 8 mutuellement engageant ; au niveau d'un zone locale intermédiaire le long des bords du récipient sur les sections latérales entre les sections de cornières incurvées.

Les premiers moyens de clispage et les seconds moyens de clipsage coopèrent seulement en la zone intermédiaire et viennent renforcer l'accrochage entre les arêtes 28,41. Les premiers moyens de clipsage 6 peuvent comprendre au moins une ouverture 60, par exemple deux ouvertures, et les deuxièmes moyens de clipsage comprennent une dent 80, élastiquement déformable, configurée pour s'insérer de manière élastique dans ladite ouverture en l'accrochant. Les ouvertures et les dents peuvent être chacune doublés, tel qu'illustré.

Ces moyens 6, 8 permet de renforcer la tenue du couvercle et son accrochage sur le récipient via les arêtes 28, 41, en particulier lorsque ce dernier reprend une charge importante, telle que la charge d'un emballage en appui sur le couvercle. On augmente la résistance du couvercle à la charge, en particulier lors du gerbage des emballages l'un sur l'autre.

Sur deux opposés des parois latérales, l'épaulement portant les ouvertures 80 de la première portion d'engagement du récipient est prolongée vers le bas par une aile 9f formant une poignée Pg, saillante latérale de la paroi latérale du récipient. Ces deux poignées, Pg saillante latéralement de deux des parois latérales du récipient permettent de soulever l'emballage.

Il est encore à noter que le récipient peut présenter des nervures extérieures N s'étendant sous la première portion d'engagement 27. Ces nervures extérieures N s'étendant chacune ainsi verticalement au-dessous de la première portion d'engagement 27 du récipient (portant l'arête 21 dirigée vers l'extérieur). Caque nervure extérieure N présente à son extrémité basse un plat destiné à coopérer en butée avec le bord supérieur de l'ouverture supérieure du récipient à l'intérieur duquel est empilé le récipient : Des telles nervures extérieurs N, verticales ont pour fonction première de garantir un pas d'empilage constant entre deux récipients lorsque ces derniers sont empilés l'un dans l'autre tel que décrit dans la demande FR 1854484 de la Demanderesse

Ces nervures N peuvent être prévues dans les coins, et s'étendre verticalement en dessous de chaque portion de réception 7, au moins jusqu'à hauteur de la portion de réception 7. Deux nervures N peut être prévues en dessous de chaque portion de réception. Ces nervures N peuvent encore être prévues reliant aile 9 formant la poignée Pg et la paroi latérale 20 ou 33 juxtaposée

Comme visibles aux figures, des nervures verticales peuvent être avantageusement prévues entre la portion de réception 7 et la paroi de coin au droit des zones Z dépourvues de paroi dorsale : il peut notamment s'agir des nervures N à fonction de pas d'empilage, seules, ou en combinaison avec des nervures supplémentaires NS, notamment de plus petites dimensions verticales, et comme visibles aux figures 12 et 13.

La position de ces nervures notamment des nervures N (seules ou en combinaison avec les nervures supplémentaire NS) permet de faire obstacle dans l'inter-espace entre la portion de réception 7 et la paroi de coin, au décrochage frauduleux des ergots 47 de la seconde arête 30 (à savoir sans nécessiter le repliage de la de la section de jupe 44, et la rupture des rainures 45, à fonction de témoin d'ouverture). On augmente plus encore la fiabilité du témoin d'ouverture.

Naturellement d'autres modes de réalisation de l'invention auraient pu être envisagés sans pour autant sortir du cadre de l'invention tel que défini par les revendications ci-après.

### Liste des signes de référence

1. Emballage,
2. Récipient,
20, 21, 22 ,23. Parois latérales,
24. Coins,
25. Ouverture supérieure,
26. Fond,
27. Première portion d'engagement,
28. Première arête dirigée vers l'extérieur,
29. Section de cornière incurvée (arête 28),
4. Couvercle,
40. Deuxième portion d'engagement,
41.Arête dirigée vers l'intérieur,
42. Jupe,
43. Section de cornière incurvée (arête 41),
44. Section de jupe repliable,
45. Rainures sécables,
46. Zone de pliage (par exemple charnière souple),
47. Ergot
48. Evidement traversant
49 Paroi périphérique en prolongement de la deuxième partie d'engagement 40
50 Nervures de contre-appui,
51. Grand côté du triangle formant la nervure de contre-appui,
52. Deuxième côté du triangle en prolongement de la paroi horizontale du couvercle,
53. Troisième côté du triangle constituant une zone de contre-appui,
54. Nervures de calage
55 Première arête (Nervure 54)
56 Deuxième arête (Nervure 54
57 Troisième arête (Nervure 54)
6, 8. Premiers moyens de clipsage et deuxièmes moyens de clipsage,
60. Ouverture,
80. Dents
7. Portion de réception,
70. Logement,
71. Paroi frontale,
72. Rainure (paroi frontale),
73. Paroi dorsale
74. Paroi de fond,
75. Pont de matière,
9. aile
El. Extrémité libre (section de jupe repliable)
G. Gorge
P1 Position d'engagement
PE. Position escamotée
Rac1. Rac2 Recouvrements d'accrochage
J. Jeu séparant ledit ergot et la seconde arête lorsqu'aucun effort n'est appliqué sur le couvercle,
Pg. Poignée
N. Nervures extérieures à fonction de pas d'empilage
NS. Nervures supplémentaires
Z. Zones sans paroi dorsale

## Revendications

1. Emballage (1) comprenant, d'une part, un récipient (2), plastique, comprenant des parois latérales (20, 21, 22 ,23) se rencontrant en des coins (24), une ouverture supérieure (25) et un fond (26), et d'autre part, un couvercle (4), plastique détachable configuré pour recouvrir l'ouverture supérieure du récipient, et dans lequel le récipient (2) est pourvu à son ouverture supérieure (25) d'une première portion d'engagement (27) portant une première arête (28) dirigée vers l'extérieur, et s'étendant sur la périphérie, ledit couvercle (4) étant pourvu sur sa partie périphérique d'une deuxième portion d'engagement (40) s'étendant repliée vers le bas pourvue d'une arête (41), dirigée vers l'intérieur qui est à même de s'accrocher en dessous de la première arête (28) dirigée vers l'extérieur du récipient, et dans lequel la deuxième portion d'engagement du couvercle présente une jupe (42) s'étendant sur la partie inférieure de la deuxième portion d'engagement, et dans lequel la première arête (28) du récipient dirigée vers l'extérieur, d'une part, et l'arête (41) du couvercle (4) dirigée vers l'intérieur, d'autre part, ayant des sections cornières incurvées (29, 43) dans les coins où lesdites parois latérales se rencontrent, lesdites sections cornières incurvées raccordant les sections latérales des arêtes respectives, où au moins l'une des sections de cornières incurvées (43) de l'arête (41) dirigée vers l'intérieur est pourvue d'une section de jupe repliable (44), articulée à une zone de pliage (46) à la partie supérieure de la deuxième portion d'engagement (40) qui est à même de se replier depuis une position d'engagement (P1) vers une position dirigée vers l'extérieur de sorte qu'une partie centrale de ladite au moins une section de cornière de l'arête dirigée vers l'intérieur (41) soit écartée par effet de levier de la première arête (28) dirigée vers l'extérieur de l'ouverture supérieure, et que l'engagement entre la première arête (28) dirigée ver l'extérieur et l'arête du couvercle (4) dirigée vers l'intérieur soit ainsi affaibli sur la partie centrale, et dans lequel ladite section de jupe repliable (44) est séparée de la section restante de la jupe au moyen de deux rainures (45) formées dans la surface externe de la jupe et s'étendant vers le bas de la zone de pliage (46) jusqu'au bord inférieur de la jupe, lesdites rainures (45) réduisant l'épaisseur de paroi de la jupe de sorte que la jupe puisse être rompue le long des rainures afin de replier la section de jupe repliable, depuis sa position d'engagement (P1), vers sa position dirigée vers l'extérieur **caractérisé en ce que** le récipient comprend, au niveau de la section de jupe repliable (44) du couvercle (4), une portion de réception (7) formant un bouclier pour l'extrémité libre (El) de la section de jupe repliable (44), avec un logement (70) recevant ladite extrémité libre dans la position d'engagement (P1) de la section de jupe repliable (44), ladite portion de réception (7) étant configurée pour interdire le repliage de ladite section de jupe repliable (44) vers ladite position dirigée vers l'extérieur, et dans lequel ladite portion de réception (7) est configurée pour être déformée pour libérer l'extrémité libre (El) et autoriser le pivotement de la section de jupe repliable (44) depuis la position d'engagement (P1) vers ladite position dirigée vers l'extérieur et, dans lequel le logement comprend une paroi frontale (71), s'étendant en recouvrement, devant l'extrémité libre de la section de jupe repliable (44) dans la position d'engagement (P1) de la section de jupe repliable (44), ladite paroi frontale (71) constituant alors une butée interdisant le repliage de ladite section de jupe repliable (44) vers ladite position dirigée vers l'extérieur, et dans lequel ladite paroi frontale (71) est configurée pour être déformée par un opérateur jusqu'à une position escamotée (PE) permettant de libérer l'extrémité libre et d'autoriser le pivotement de la section de jupe repliable (44) autour de la zone de pliage (46) depuis la position d'engagement (P1) vers la position dirigée vers l'extérieur, et dans lequel l'extrémité libre (El) de la section de jupe repliable (44) présente un profil incurvé, selon un plan parallèle au couvercle, et dans lequel le logement (70) de la portion de réception (7) présente, en longueur, une trajectoire incurvée recevant le profil incurvé de l'extrémité libre (Ei) et dans lequel la paroi frontale (71) comprend des extrémités longitudinales et est solidarisée à ses extrémités longitudinales via des ponts de matière (75) sous forme de nervures verticales reliant respectivement les extrémités longitudinales de la paroi frontale (71) et les parois latérales ou de coin du récipient, et dans lequel une rainure (72) réduisant l'épaisseur de la paroi frontale (71) est prévue au niveau de l'une des extrémités longitudinales de la paroi frontale (71), configurée de sorte à rompre en désolidarisant l'extrémité longitudinale du pont de matière lorsque la paroi frontale (71) est déformée jusqu'à la position escamotée (PE).

2. Emballage selon la revendication 1, dans lequel la paroi frontale (71) déformée après rupture de la rainure (72) jusqu'à la position escamotée (PE) et autorisant le repliage de la section de jupe (44) vers la position dirigée vers l'extérieur, est toujours attenante du récipient (2) via l'autre extrémité longitudinale.

3. Emballage selon l'une des revendications 1 à 2, dans lequel la portion d'engagement (27) du récipient portant la première arête (28) dirigée vers l'extérieur s'étend et se prolonge en dessous de l'arête, et se termine en dessous de la première arête (28), par une seconde arête (30), également dirigée vers l'extérieur, et dans lequel le logement (70) recevant l'extrémité libre de la section repliable comprend une parois dorsale (73) dont l'extrémité supérieure est solidaire de ladite second arête (30), la dorsale (73) étant solidaire de la paroi frontale (71) via une paroi de fond (74) reliant l'extrémité inférieure de la paroi dorsale (73) et l'extrémité inférieure de la paroi frontale (71), la section comprenant la paroi frontale (71), la paroi dorsale (73) et la paroi de fond (74) formant une section du logement (70) en U recevant l'extrémité libre de la section de jupe repliable (44)

4. Emballage selon la revendication 3, dans lequel la section de jupe repliable (42) porte au moins un ergot (47), dirigé vers l'intérieur, qui dans la position d'engagement (P1) de la section de jupe repliable (44), est à même de s'accrocher sous la seconde arête (30) dirigée vers l'extérieur de la première portion d'engagement, au moins lorsqu'un effort est appliqué sur le couvercle tendant à le détacher,
et dans lequel l'accrochage dudit au moins un ergot (47) sur la seconde arête (30) est réalisé, dans la position d'engagement (P1) de la section de jupe repliable (44) en une zone locale seulement le long de la section de cornière incurvée de la seconde arête (30) dirigée vers l'extérieur, et avec un recouvrement d'accrochage (Rac2) entre les faces mutuellement engageantes dudit au moins un ergot (47) et de la seconde arête (30), lorsque vu suivant une direction radiale à la section incurvée de la second arête (30), de dimension supérieure au recouvrement d'accrochage (Rac1) entre les faces mutuellement engageantes de l'arête (41) dirigée vers l'intérieur et de la première arête (28) dirigée vers l'extérieur, lorsque vu suivant une direction radiale à la section incurvée de la première arête (28).

5. Emballage selon la revendication 4, dans lequel l'accrochage dudit au moins ergot (47) sous la seconde arrête est réalisé au niveau d'une zone locale (Z) dépourvue de paroi dorsale.

6. Emballage selon l'une des revendications 4 à 5 dans lequel la section de jupe repliable (44) du couvercle (4) présente un évidement traversant (48) s'étendant suivant la hauteur de la section de jupe repliable (44), au-dessus et au droit dudit au moins un ergot (47).

7. Emballage selon la revendication 6, dans lequel ledit évidement traversant (48), s'étend à partir de sa partie basse depuis ledit au moins un ergot (47) et jusqu'à la zone de pliage (46) entre la section de jupe repliable (44) et la partie supérieure de la deuxième partie d'engagement (40), et seulement sur la longueur de l'ergot (47).

8. Emballage selon l'une des revendications 4 à 7, dans lequel dans la position d'engagement (P1) de la section de jupe repliable, et lorsque qu'aucun effort extérieur n'est appliqué sur le couvercle, l'accrochage entre l'arête (41) dirigée vers l'intérieur et la première arête (28) dirigée vers l'extérieur est franc, alors qu'un jeu (J) sépare la seconde arête (30) dirigée vers l'extérieur et ledit au moins un ergot (47) positionné sous la seconde arête, ledit ergot (47) venant en contact d'accrochage avec la seconde arête (30) uniquement lorsque le couvercle (4) est soumis à un effort.

9. Emballage selon l'une des revendications 1 à 8 dont le récipient comporte quatre parois latérales se rencontrant en quatre coins, l'arête (41) dirigée vers l'intérieur du couvercle présentant quatre sections de cornière incurvée (43) avec quatre sections de jupe repliable (44), et quatre portions de réception (7) recevant respectivement les extrémités libres des quatre sections de jupe repliables.

10. Emballage selon l'une des revendications 1 à 9, dans lequel la section de jupe repliable (44) porte ledit au moins un ergot (47), ainsi que l'arête (41) dirigée vers l'intérieur, positionnés tous deux sous la zone de pliage (46), dans la position d'engagement (P1) de la section de jupe repliable (44).

11. Emballage selon l'une des revendication 1 à 10, dans lequel la première partie d'engagement (27) du récipient se prolonge en dessous de la première arête (28) dirigée vers l'extérieur par des premiers moyens de clipsage (6) et la deuxième partie d'engagement (40) se prolonge au-dessous de l'arête (41) dirigée vers l'intérieur par des deuxième moyens de clipsage (8), les premiers moyens de clipsage (6) et lesdits second moyens de clipsage (8) étant mutuellement engageant, au niveau d'une zone locale intermédiaire le long des bords du récipient sur les sections latérales entre les sections de cornières incurvées où l'arête (41) dirigée vers l'intérieur du couvercle accroche la première arête (28) dirigée vers l'extérieur du récipient.

12. Emballage selon la revendication 11, dans lequel les premiers moyens de clipsage comprennent au moins une ouverture (60), et les deuxièmes moyens de clipsage comprennent une dent (80), élastiquement déformable, configurée pour s'insérer de manière élastique dans ladite ouverture (60) en l'accrochant.

13. Emballage selon l'une des revendications 1 à 12, dans lequel la paroi périphérique (49) du couvercle prolongeant immédiatement la deuxième partie d'engagement (40) comprend le long des bords du couvercle sur les sections latérales entre les sections de cornières incurvées (43), où l'arête (41) dirigée vers l'intérieur du couvercle accroche la première arête (28) dirigée vers l'extérieur du récipient, des nervures de contre-appui (50), saillantes, verticales, positionnées sous le couvercle, orientées vers l'extérieur, formant entre les sections de cornières (43) incurvée une pluralité de contre-appuis (Ap) sur les faces internes des parois latérales (20, 21, 22, 23) du récipient, répartis sur la périphérie du récipient, renforçant l'accrochage entre les arêtes (18, 41) en accrochement le long des bords du couvercle entre les sections de cornières (43) incurvée.

14. Emballage selon l'une des revendications 1 à 13, comportant des nervures de calage (54), s'étendant en saillie sur la périphérie de couvercle, vers l'intérieur par rapport à la deuxième partie d'engagement (40) et vers le haut par rapport à la paroi horizontale du couvercle, lesdits nervures de calages (54) étant réparties sur la périphérie intérieure de la deuxième partie d'engagement (40), de sorte à recevoir entre elles en le centrant la partie basse d'un récipient d'une emballage identique superposé sur la paroi horizontale du couvercle, lesdites nervures de calage constituant des butés avec la partie basse des parois latérales du récipient superposé.

15. Emballage selon l'une des revendications 1 à 14 présentant des nervures extérieures (N) s'étendant chacune ainsi verticalement au-dessous de la première portion d'engagement (27), chaque nervure (N) présentant à son extrémité basse un plat destiné à coopérer en butée avec le bord supérieur de l'ouverture supérieure du récipient à l'intérieur duquel est empilé le récipient, les nervures extérieurs (N) étant prévues au moins pour partie dans les coins (24), s'étendant verticalement en dessous de chaque portion de réception (7), au moins jusqu'à hauteur de la portion de réception (7).

16. Procédé de fabrication d'un emballage selon l'une des revendications 1 à 15 dans lequel ledit couvercle et ledit récipient sont obtenus par moulage par injection.

## Patentansprüche

1. Verpackung (1), welche einerseits einen Kunststoffbehälter (2) umfasst, umfassend Seitenwände (20, 21, 22, 23), die sich an Ecken (24) treffen, eine obere Öffnung (25) und einen Boden (26) und andererseits einen abnehmbaren Kunststoffdeckel (4), der dazu ausgebildet ist, die obere Öffnung des Behälters zu bedecken, und wobei der Behälter (2) an seiner oberen Öffnung (25) mit einem ersten Eingriffsabschnitt (27) versehen ist, der eine nach außen gerichtete erste Kante (28) trägt und sich über den Umfang erstreckt, wobei der Deckel (4) an seinem Umfangsabschnitt mit einem zweiten Eingriffsabschnitt (40) versehen ist, der sich nach unten gefaltet erstreckt und mit einer Kante (41) versehen ist, die nach innen gerichtet ist und in der Lage ist, sich unter der ersten Kante (28) einzuhaken, die zum Äußeren des Behälters gerichtet ist, und wobei der zweite Eingriffsabschnitt des Deckels eine Schürze (42) aufweist, die sich über den unteren Teil des zweiten Eingriffsabschnitts erstreckt, und wobei die erste nach außen gerichtete Kante (28) des Behälters einerseits und die nach innen gerichtete Kante (41) des Deckels (4) andererseits in den Ecken, in denen sich die Seitenwände treffen, gekrümmte Winkelabschnitte (29, 43) aufweisen, wobei die gekrümmten Winkelabschnitte die Seitenabschnitte der jeweiligen Kanten miteinander verbinden, wobei wenigstens einer der gekrümmten Winkelabschnitte (43) der nach innen gerichteten Kante (41) mit einem faltbaren Schürzenabschnitt (44) versehen ist, der an einem Faltbereich (46) am oberen Teil des zweiten Eingriffsabschnitts (40) angelenkt ist, der in der Lage ist, sich aus einer Eingriffsposition (P1) in eine nach außen gerichtete Position zu falten, so dass ein mittlerer Teil des wenigstens einen Winkelabschnitts der nach innen gerichteten Kante (41) von der ersten, nach außen gerichteten Kante (28) der oberen Öffnung durch Hebelwirkung entfernt wird, und der Eingriff zwischen der ersten nach außen gerichteten Kante (28) und der nach innen gerichteten Kante des Deckels (4) derart über den mittleren Teil geschwächt ist, und wobei der faltbare Schürzenabschnitt (44) von dem verbleibenden Abschnitt der Schürze mittels zweier Nuten (45) getrennt ist, die in der Außenfläche der Schürze ausgebildet sind und sich von dem Faltbereich (46) nach unten bis zu der unteren Kante der Schürze erstrecken, wobei die Nuten (45) die Wandstärke der Schürze reduzieren, so dass die Schürze entlang der Nuten gebrochen werden kann, um den faltbaren Schürzenabschnitt aus seiner Eingriffsposition (P1) in seine nach außen gerichtete Position zu falten,
**dadurch gekennzeichnet, dass** der Behälter an dem faltbaren Schürzenabschnitt (44) des Deckels (4) einen Aufnahmeabschnitt (7) umfasst, der einen Schild für das freie Ende (EI) des faltbaren Schürzenabschnitts (44) bildet, mit einem Gehäuse (70), das das freie Ende in der Eingriffsposition (P1) des faltbaren Schürzenabschnitts (44) aufnimmt, wobei der Aufnahmeabschnitt (7) dazu ausgebildet ist, das Zusammenfalten des faltbaren Schürzenabschnitts (44) in die nach außen gerichtete Position zu unterbinden, und wobei der Aufnahmeabschnitt (7) dazu ausgebildet ist, verformt zu werden, um das freie Ende (EI) freizugeben und das Schwenken des faltbaren Schürzenabschnitts (44) aus der Eingriffsposition (P1) in die nach außen gerichtete Position zu ermöglichen, und wobei das Gehäuse eine Vorderwand (71) umfasst, die sich überlappend vor dem freien Ende des faltbaren Schürzenabschnitts (44) in der Eingriffsposition (P1) des faltbaren Schürzenabschnitts (44) erstreckt, wobei die Vorderwand (71) dann einen Anschlag bildet, der das Zusammenfalten des faltbaren Schürzenabschnitts (44) in die nach außen gerichtete Position verhindert, und wobei die Vorderwand (71) dazu ausgebildet ist, von einem Bediener in eine eingezogene Position (PE) verformt zu werden, die es erlauben, das freie Ende freizugeben und das Schwenken des faltbaren Schürzenabschnitts (44) um den Faltbereich (46) aus der Eingriffsposition (P1) in die nach außen gerichtete Position zuzulassen, und wobei das freie Ende (EI) des faltbaren Schürzenabschnitts (44) ein gekrümmtes Profil in einer Ebene parallel zum Deckel aufweist, und wobei das Gehäuse (70) des Aufnahmeabschnitts (7) in Längsrichtung, eine gekrümmte Bahn aufweist, die das gekrümmte Profil des freien Endes (Ei) aufnimmt, und wobei die Vorderwand (71) Längsenden umfasst und an ihren Längsenden über Materialbrücken (75) in Form von vertikalen Rippen, die jeweils die Längsenden der Vorderwand (71) und die Seiten- oder Eckwände des Behälters verbinden, fest verbunden ist, und wobei eine die Dicke der Vorderwand (71) reduzierende Nut (72) an einem der Längsenden der Vorderwand (71) vorgesehen ist, dazu ausgebildet zu brechen, indem sie das Längsende der Materialbrücke löst, wenn die Vorderwand (71) bis zur eingezogenen Position (PE) verformt wird.

2. Verpackung nach Anspruch 1, wobei die Vorderwand (71), die nach dem Brechen der Nut (72) in die eingezogene Position (PE) verformt wurde und das Zusammenfalten des Schürzenabschnitts (44) in die nach außen gerichtete Position zulässt, über das andere Längsende immer noch an den Behälter (2) angrenzt.

3. Verpackung nach einem der Ansprüche 1 bis 2, wobei der Eingriffsabschnitt (27) des Behälters, der die erste nach außen gerichtete Kante (28) trägt, sich unterhalb der Kante erstreckt und fortsetzt und unterhalb der ersten Kante (28) in einer zweiten, ebenfalls nach außen gerichteten Kante (30) endet, und wobei das Gehäuse (70), das das freie Ende des faltbaren Abschnitts aufnimmt, eine Rückenwand (73) umfasst, deren oberes Ende mit der zweiten Kante (30) fest verbunden ist, wobei die Rückenwand (73) mit der Vorderwand (71) über eine Bodenwand (74), die das untere Ende der Rückenwand (73) und das untere Ende der Vorderwand (71) verbindet, fest verbunden ist, wobei der Abschnitt, der die Vorderwand (71), die Rückenwand (73) und die Bodenwand (74) umfasst, einen U-förmigen Abschnitt des Gehäuses (70) bildet, der das freie Ende des faltbaren Schürzenabschnitts (44) aufnimmt.

4. Verpackung nach Anspruch 3, wobei der faltbare Schürzenabschnitt (42) wenigstens einen nach innen gerichteten Vorsprung (47) trägt, der in der Eingriffsposition (P1) des faltbaren Schürzenabschnitts (44) dazu in der Lage ist, unter der zweiten, nach außen gerichteten Kante (30) des ersten Eingriffsabschnitts einzuhaken, wenigstens wenn eine Kraft auf den Deckel ausgeübt wird, die dazu neigt, ihn zu lösen, und wobei das Einhaken des wenigstens einen Vorsprungs (47) an der zweiten Kante (30) in der Eingriffsposition (P1) des faltbaren Schürzenabschnitts (44) in einem lokalen Bereich nur entlang des gekrümmten Winkelabschnitts der nach außen gerichteten zweiten Kante (30) und mit einer Einhaküberlappung (Rac2) zwischen den ineinandergreifenden Flächen des wenigstens einen Vorsprungs (47) und der zweiten Kante (30) erreicht wird, in einer Richtung radial zu dem gekrümmten Bereich der zweiten Kante (30) gesehen, mit einer Abmessung, die größer ist als die Einhaküberlappung (Rac1) zwischen den ineinandergreifenden Flächen der nach innen gerichteten Kante (41) und der nach außen gerichteten ersten Kante (28), in einer Richtung radial zu dem gekrümmten Bereich der ersten Kante (28) gesehen.

5. Verpackung nach Anspruch 4, wobei das Einhaken des wenigstens eines Vorsprungs (47) unter der zweiten Kante in einem lokalen Bereich (Z) ohne Rückwand erfolgt.

6. Verpackung nach einem der Ansprüche 4 bis 5, wobei der faltbare Schürzenabschnitt (44) des Deckels (4) eine durchgehende Aussparung (48) aufweist, die sich entlang der Höhe des faltbaren Schürzenabschnitts (44) über und neben dem wenigstens einen Vorsprung (47) erstreckt.

7. Verpackung nach Anspruch 6, wobei sich die durchgehende Aussparung (48) von ihrem unteren Teil aus von dem wenigstens einen Vorsprung (47) und bis zum Faltbereich (46) zwischen dem faltbaren Schürzenabschnitt (44) und dem oberen Teil des zweiten Eingriffsabschnitts (40) und nur über die Länge des Vorsprungs (47) erstreckt.

8. Verpackung nach einem der Ansprüche 4 bis 7, wobei in der Eingriffsposition (P1) des faltbaren Schürzenabschnitts und wenn keine äußere Kraft auf den Deckel ausgeübt wird, der Eingriff zwischen der nach innen gerichteten Kante (41) und der ersten nach außen gerichteten Kante (28) offen ist, während ein Spiel (J) die zweite nach außen gerichtete Kante (30) und den wenigstens einen unter der zweiten Kante positionierten Vorsprung (47) trennt, wobei der Vorsprung (47) nur dann in verhakenden Kontakt mit der zweiten Kante (30) kommt, wenn der Deckel (4) einer Belastung ausgesetzt wird.

9. Verpackung nach einem der Ansprüche 1 bis 8, deren Behälter vier Seitenwände aufweist, die sich an vier Ecken treffen, wobei die zum Inneren des Deckels gerichtete Kante (41) vier gekrümmte Winkelabschnitte (43) mit vier faltbaren Schürzenabschnitten (44) und vier Aufnahmeabschnitte (7) aufweist, die jeweils die freien Enden der vier faltbaren Schürzenabschnitte aufnehmen.

10. Verpackung nach einem der Ansprüche 1 bis 9, wobei der faltbare Schürzenabschnitt (44) den wenigstens einen Vorsprung (47) sowie die nach innen gerichtete Kante (41) trägt, die beide unterhalb des Faltbereichs (46) in der Eingriffsposition (P1) des faltbaren Schürzenabschnitts (44) positioniert sind.

11. Verpackung nach einem der Ansprüche 1 bis 10, wobei der erste Eingriffsabschnitt (27) des Behälters unterhalb der ersten nach außen gerichteten Kante (28) durch erste Clip-Mittel (6) und der zweite Eingriffsabschnitt (40) unterhalb der nach innen gerichteten Kante (41) durch zweite Clip-Mittel (8) verläuft, wobei die ersten Clip-Mittel (6) und die zweiten Clip-Mittel (8) in einem lokalen Zwischenbereich entlang der Kanten des Behälters an den Seitenabschnitten zwischen den gekrümmten Winkelabschnitten ineinandergreifen, wo die zum Inneren des Deckels gerichtete Kante (41) an der zum Äußeren des Behälters gerichteten ersten Kante (28) einhakt.

12. Verpackung nach Anspruch 11, wobei die ersten Clip-Mittel wenigstens eine Öffnung (60) umfassen und die zweiten Clip-Mittel einen Zahn (80) umfassen, der elastisch verformbar ist und dazu ausgebildet ist, elastisch in die Öffnung (60) einzugreifen, indem er einhakt.

13. Verpackung nach einem der Ansprüche 1 bis 12, wobei die Umfangswand (49) des Deckels, die den zweiten Eingriffsabschnitt (40) unmittelbar verlängert, entlang der Kanten des Deckels an den Seitenabschnitten zwischen den gekrümmten Winkelabschnitten (43), wo die zum Inneren des Deckels gerichtete Kante (41), die zum Äußeren des Behälters gerichtete erste Kante (28) einhakt, vorspringende, vertikale, unter dem Deckel positionierte, nach außen gerichtete Gegenhalterippen (50) aufweist, die zwischen den gekrümmten Winkelabschnitten (43) eine Vielzahl von Gegenhaltern (AP) an den Innenseiten der Seitenwände (20, 21, 22, 23) des Behälters bilden, die über den Umfang des Behälters verteilt sind und das Verhaken zwischen den Kanten (18, 41) verstärken, die entlang der Kanten des Deckels zwischen den gekrümmten Winkelabschnitten (43) verhakt sind.

14. Verpackung nach einem der Ansprüche 1 bis 13, umfassend Keilrippen (54), die sich vorspringend über den Deckelumfang nach innen in Bezug auf den zweiten Eingriffsabschnitt (40) und nach oben in Bezug auf die horizontale Wand des Deckels erstrecken, wobei die Keilrippen (54) über den Innenumfang des zweiten Eingriffsabschnitts (40) verteilt sind, um den unteren Teil eines Behälters einer identischen Verpackung, der auf der horizontalen Wand des Deckels gestapelt ist, zentrierend zwischen sich aufzunehmen, wobei die Keilrippen Anschläge mit dem unteren Teil der Seitenwände des gestapelten Behälters bilden.

15. Verpackung nach einem der Ansprüche 1 bis 14, welche äußere Rippen (N) aufweist, die sich jeweils vertikal unterhalb des ersten Eingriffsabschnitts (27) erstrecken, wobei jede Rippe (N) an ihrem unteren Ende eine flache Stelle aufweist, die dazu bestimmt ist, in Anlage mit dem oberen Rand der oberen Öffnung des Behälters zusammenzuwirken, in dem der Behälter gestapelt ist, wobei die äußeren Rippen (N) wenigstens teilweise in den Ecken (24) vorgesehen sind und sich vertikal unter jedem Aufnahmeabschnitt (7) wenigstens bis zur Höhe des Aufnahmeabschnitts (7) erstrecken.

16. Verfahren zur Herstellung einer Verpackung nach einem der Ansprüche 1 bis 15, wobei der Deckel und der Behälter durch Spritzgießen erhalten werden.

## Claims

1. A packaging (1) comprising, on the one hand, a plastic container (2) having lateral walls (20, 21, 22, 23) meeting at corners (24), a top opening (25) and a bottom (26), and on the other hand, a removable plastic lid (4) that is configured to cover the top opening in the container, and wherein the container (2) is provided, at its top opening (25), with a first engagement portion (27) bearing a first outward-directed rim (28) that extends around the periphery, the lid (4) being provided, on its peripheral part, with a second engagement portion (40) that is folded downward and has an inward-directed rim (41) which is able to latch underneath the first outward-directed rim (28) of the container, and wherein the second engagement portion of the lid has a skirt (42) extending over the lower part of the second engagement portion, and wherein the first outward-directed rim (28) of the container, on the one hand, and the inward-directed rim (41) of the lid (4), on the other hand, having curved corner sections (29, 43) in the corners where said lateral walls meet, said curved corner sections connecting the lateral sections of the respective rims, where at least one of the curved corner sections (43) of the inward-directed rim (41) is provided with a foldable skirt section (44), articulated in a folding area (46) at the upper part of the second engagement portion (40) which is able to be folded from an engagement position (P1) to an outward-directed position in such a way that a central part of said at least one corner section of the inward-directed rim (41) is separated by a levering effect of the first outward-directed rim (28) of the top opening, and that the engagement between the first outward-directed rim (28) and the inward-directed rim (41) of the lid (4) is thus weakened over the central part, and wherein said foldable skirt section (44) is separated from the remaining skirt section by means of two grooves (45) formed in the external surface of the skirt and extending downward from a folding area to the lower edge of the skirt, said grooves (45) reducing the wall thickness of the skirt such that the skirt can be broken along the grooves in order to fold the foldable skirt section, from the engagement position (P1) thereof, into the outward-directed position thereof
**characterized in that** the container comprises, at the foldable skirt section (44) of the lid (4), a reception portion (7) forming a shield for the free end (EI) of the foldable skirt section (44), with a receptacle (70) receiving said free end in the engagement position (P1) of the foldable skirt section (44), said reception portion (7) being configured to prevent the folding of said foldable skirt section (44) to said outward-directed position, and wherein said reception portion (7) is configured to be deformed in order to release the free end (EI) and authorize the pivoting of the foldable skirt section (44) from the engagement position (P1) to said outward-directed position and wherein the receptacle comprises a front wall (71), extending to overlap, in front of the free end of the foldable skirt section (44) in the engagement position (P1) of the foldable skirt section (44), said front wall (71) then constituting an abutment preventing the folding of said foldable skirt section (44) to said outward-directed position, and wherein said front wall (71) is configured to be deformed by an operator to a retracted position (PE) enabling the free end to be released and authorizing the pivoting of the foldable skirt section (44) around the folding area (46) from the engagement position (P1) to the outward-directed position, and wherein the free end (EI) of the foldable skirt section (44) has a curved profile, along a plane parallel to the lid, and wherein the receptacle (70) of the reception portion (7) has, in length, a curved trajectory receiving the curved profile of the free end (44) and wherein the front wall (71) comprises longitudinal ends and is secured at its longitudinal ends by material bridges (75) in the form of vertical ribs connecting respectively the longitudinal ends of the front wall (71) and the lateral walls or corner of the container, and wherein a groove (72) reducing the thickness of the front wall (71) is provided at one of the longitudinal ends of the front wall (71), configured in such a way as to break by dissociating the longitudinal end of the material bridge when the front wall (71) is deformed to the retracted position (PE).

2. The packaging according to Claim 1, wherein the front wall (71) deformed after breakage of the groove (72) to the retracted position (PE) and authorizing the folding of the skirt section (44) to the outward-directed position, is still adjoining the container (2) via the other longitudinal end.

3. The packaging according to one of Claims 1 to 2, wherein the engagement portion (27) of the container bearing the first outward-directed rim (28) extends and is elongated below the rim, and is terminated below the first rim (28), by a second rim (30), also outward-directed, and wherein the receptacle (70) receiving the free end of the foldable section comprises a rear wall (73) the upper end whereof is integral with said second rim (30), the back (73) being integral with the front wall (71) via a bottom wall (74) connecting the lower end of the rear wall (73) and the lower end of the front wall (71) the section comprising the front wall (71), the rear wall (73) and the bottom wall (74) forming a U-shaped section of the receptacle (70) receiving the free end of the foldable skirt section (44).

4. The packaging according to Claim 3, wherein the foldable skirt section (42) bears at least one inward-directed lug (47), which, in the engagement position (P1) of the foldable skirt section (44), is able to latch beneath the second outward-directed rim (30) of the first engagement portion, at least when a force is applied on the lid tending to detach it,
and wherein the latching of said at least one lug (47) on the second rim (30) is produced, in the engagement position (P1) of the foldable skirt section (44) in a local area only along the curved corner section of the second outward-directed rim (30), and with a latching overlap (Rac2) between the mutually engaging faces of said at least one lug (47) and of the second rim (30), when viewed in a direction radial to the curved section of the second rim (30), of larger dimension than the latching overlap (Rac1) between the mutually engaging faces of the inward-directed rim (41) and of the first outward-directed rim (28), when viewed along a direction radial to the curved section of the first rim (28).

5. The packaging according to Claim 4, wherein the latching of said at least one lug (47) beneath the second rim is produced in a local area (Z) with no rear wall.

6. The packaging according to one of Claims 4 to 5, wherein the foldable skirt section (44) of the lid (4) has a through-recess (48) extending along the height of the foldable skirt section (44), above and perpendicular to said at least one lug (47).

7. The packaging according to Claim 6, wherein said through-recess (48) extends from the lower part thereof from said at least one lug (47) and up to the folding area (46) between the foldable skirt section (44) and the upper part of the second engagement portion (40), and only over the length of the lug (47).

8. The packaging according to one of Claims 4 to 7, wherein in the engagement position (P1) of the foldable skirt section, and when no exterior force is applied to the lid, the latch between the inward-directed rim (41) and the first outward-directed rim (28) is free, while a clearance (J) separates the second outward-directed rim (30) and said at least one lug (47) positioned below the second rim, said lug (47) coming into latching contact with the second rim (30) only when the lid (4) is subjected to a force.

9. The packaging according to one of Claims 1 to 8, the container of which comprises four lateral walls meeting at four corners, the inward-directed rim (41) of the lid having four curved corner sections (43) with four foldable skirt sections (44), and four reception portions (7) receiving respectively the free ends of the four foldable skirt sections.

10. The packaging according to one of Claims 1 to 9, wherein the foldable skirt section (44) bears said at least one lug (47), as well as the inward-directed rim (41), both positioned under the folding area (46), in the engagement position (P1) of the foldable skirt section (44).

11. The packaging according to one of Claims 1 to 10, wherein the first engagement portion (27) of the container is extended below the first outward-directed rim (28) by first snap-on means (6) and the second engagement portion (40) is extended below the inward-directed rim (41), by second snap-on means (8), the first snap-on means (6) and said second snap-on means (8) being mutually engaging in the intermediate local area along edges of the container on the lateral sections between the curved corner sections where the inward-directed rim (41) of the lid latches the first outward-directed rim (28) of the container.

12. The packaging according to Claim 11, wherein the first snap-on means comprise at least one opening (60), and the second snap-on means comprise an elastically deformable tooth (80) configured to be elastically inserted into said opening (60) by latching it.

13. The packaging according to one of Claims 1 to 12, wherein the peripheral wall (49) of the lid immediately extending the second engagement portion (40) comprises, along the edges of the lid, on the lateral sections between the curved corner sections (43) where the inward-directed rim (41) of the lid latches the first outward-directed rim (28) of the container, countersupport ribs (50), projecting, vertical, positioned under the lid, oriented outwardly, forming between the curved corner sections (43) a plurality of counter-supports (Ap) on the inner faces of the lateral walls (20, 21, 22, 23) of the container, distributed around the periphery of the container, reinforcing the latching between the rims (18, 41) latched along the edges of the lid between the curved corner sections (43).

14. The packaging according to one of claims 1 to 13 comprising wedging ribs (54), extending in projection around the periphery of the lid, toward the interior relative to the second engagement portion (40) and upward relative to the horizontal wall of the lid, said wedging ribs (54) being distributed around the inner periphery of the second engagement portion (40), in such a way as to receive among them the lower part of a container, while centering it, of an identical packaging stacked on the horizontal wall of the lid, said wedging ribs constituting abutments with the lower part of the lateral walls of the stacked container.

15. The packaging according to one of Claims 1 to 14 having outer ribs (N) each extending vertically below the first engagement portion (27), each rib (N) having at its lower end a flat place intended to cooperate in abutment with the upper edge of the top opening of the container inside which the container is stacked, the outer ribs (N) being provided at least partially in the corners (24), extending vertically below each reception portion (7) at least up to the height of the reception portion (7).

16. A method for manufacturing a packaging according to one of claims 1 to 15, wherein said lid and said container are obtained by injection molding.
